# EUROPÄISCHE PATENTANMELDUNG

(11) **EP 0 869 074 A1**
(43) Veröffentlichungstag der Anmeldung: **07.10.1998**
(21) Anmeldenummer: 97810195.4
(22) Anmeldetag: 04.04.1997
(51) Int. Cl.: B65D 33/16

(54) **Verschlussklammer aus bandförmigem Material**

(71) Anmelder: Wälchli, Hans, Dr., 8113 Boppelsen (CH)
(72) Erfinder: Lendenmann, Max, 9500 Wil (CH); Sbalzarini, Lino Oswaldo, 9030 Abtwil (CH)
(74) Vertreter: Blum, Rudolf Emil Ernst

(57) **Zusammenfassung**

Die Verschlussklammer (6) für Beutel und Schläuche (7) ist aus einem Bandmaterial mit trapezförmigem Querschnitt geformt, wobei die kleinere Grundlinie des Trapezes gegen das Innere der Klammer weist.

## Beschreibung

Die Erfindung betrifft eine aus einem bandförmigen Material gefertigte, U-förmige Verschlussklammer (Clip) zum Verschliessen von Beutein und Schläuchen, insbesondere von Würsten, wie z.B. in DE-PS 26 06 658 oder EU-PS 081 250 beschrieben. Obwohl viele andere Anwendungen in Frage kommen, wird im folgenden der Einfachheit halber nur das Verschliessen von Würsten als Beispiel erwähnt. Dabei muss, trotz der fallweise auftretenden hohen Kräfte - etwa beim Abschliessen von prallen, zum Kochen bestimmten Würsten - eine Verletzung der Verpackung, d.h. des natürlichen oder künstlichen Darmes, vermieden werden. Bei Verwendung der bekannten, einen im wesentlichen rechteckigen Querschnitt aufweisenden Klammern gefährden insbesondere zwei Stellen den Darm: die rechtwinkligen Kanten der auf den Darm gepressten Fläche der Klammer, und die Brauen, respektive Wulste, die an ihren Enden entstehen wenn sie vom Band aus dem sie geformt ist abgeschert wird.

Um diesem Nachteil zu begegnen, ist die Erfindung wie im Anspruch 1 beschrieben definiert. Dadurch wird unter anderem die Verletzungsgefahr verkleinert, indem einerseits die am Darm anliegenden Innenkanten der Klammer einen stumpfen, wenig einschneidenden Winkel bilden, und andererseits die Braue die beim Abscheren an einer bei fertiger Klammer aussenliegenden Fläche derselben entsteht, gegenüber der Klammerbreite massgeblich zurückversetzt wird.

Die Erfindung soll nun durch die Beschreibung eines Ausführungsbeispieles und anhand der Zeichnung näher erläutert werden. Es zeigen:
Figur 1 einen Längsschnitt durch eine noch offene Klammer, nach ihrem Abtrennen von dem endlosen Band, aus dem sie hergestellt wird.
Figuren 2a, 3a Querschnitte durch eine bekannte Klammer längs der Linien II-II, respektive III-III der Figur 1
Figuren 2b, 3b Querschnitte durch eine erfindungsgemässe Klammer längs der Linien II-II, respektive III-III der Figur 1.
Figur 4 einen Längsschnitt durch eine auf einen Wurstzipfel aufgepresste erfindungsgemässe Klammer, quer zur Längsachse der Wurst.
Figur 5 einen Schnitt längs der Linie V-V der Figur 4 durch Klammer und Wurst, parallel zu dessen Längsachse.

Die betrachtete Art von Klammern wird in bekannter, hier nicht näher beschriebenen Weise aus einem endlosen Band geformt. Dieses kann beispielsweise mittels einer Walzrolle aus einem, vorzugsweise aus Aluminium bestehenden Runddraht gewalzt sein, und hat in der Regel ein rechteckiges Profil. Es wird in Längsrichtung so gebogen dass es eine Reihe aneinanderhängender, offener, Klammern bildet von denen jeweils die vorderste durch ein Schneidwerkzeug abgeschert, und danach um die geraffte und/oder verdrehte Wursthaut gepresst wird. Figur 1 zeigt einen Längsschnitt durch diese erste Klammer nachdem sie durch ein, die Schneiden 2 und 3 aufweisendes Werkzeug von der nächsten, nur teilweise und strichpunktiert angedeuteten Klammer 4 abgetrennt wurde. Die Figuren 2a & 2b zeigen den in der Mittelebene II-II der Klammer noch erhaltenen ursprünglichen Querschnitt des Bandes der in Figur 2a eine bekannte, im wesentlichen rechteckige Form aufweist, während Figur 2b den im wesentlichen trapezförmigen Querschnitt einer erfindungsgemässen Klammer zeigt. Beide Querschnitte zeigen in bekannter Weise auf der Oberseite einen zum Teil welligen Verlauf der zur Bildung von Sicken auf der Innenseite der Klammer führt. Figur 2b zeigt eine bevorzugte Ausführungsform der Erfindung bei welcher der Querschnitt im wesentlichen ein gleichschenkliges Trapez mit Basiswinkeln ∝ von 45° bildet.

Die Figuren 3a & 3b zeigen einen Querschnitt der Klammer nach ihrem Abtrennen vom Bande in einer unmittelbar neben der Trennstelle gelegenen Ebene III-III (Fig. 1). Beim Abscheren wird nahe der Schnittebene befindliches Material des Bandes an der mit X bezeichneten Stelle seitwärts gedrängt und das Profil dadurch etwas nach aussen gestaucht, wie an den mit A & B bezeichneten Stellen der Figuren 3a & 3b gezeigt. Wie dem Fachmann bekannt, erzeugt dies bei dem rechteckigen Querschnitt der Figur 2a eine in A nach aussen ragende Braue (Fig. 3a). Bei Verwendung des in Figur 2b gezeigten, erfindungsgemässen Querschnittes ist die in B (Fig. 3b) gezeigte Braue wegen des dort stumpfen Winkels des Profiles weniger scharf. Ausserdem ist sie gegenüber der seitlichen Aussenflanke der Klammer zurückversetzt, was die Verletzungsgefahr eines benachbarten Teiles des Darmes beim Handhaben, insbesonders beim Falten oder Rollen einer Wurstkette, weiter herabsetzt.

Figur 4 zeigt einen zur Längsachse einer Wurst senkrechten Schnitt durch eine auf einem Zipfel derselben aufgepresste, erfindungsgemässe Klammer 6 deren Enden in üblicher Weise zurückgebogen sind. Es bezeichnet 7 den durch die Klammer hermetisch zusammengepressten Darm, und B die Stelle der (in dieser Darstellung nicht sichtbaren) gerundeten und zurückversetzten Braue B der Figur 3b.

Die Figur 5 zeigt einen Schnitt längs V-V der Figur 4, durch die Klammer 6 und die im Darm 7 eingeschlossenen Füllung 8 einer Wurstkette, in Längsrichtung derselben; dabei sind der besseren Übersicht halber diese Teile nicht massstäblich dargestellt. Aus demselben Grunde wurde das üblicherweise zwischen zwei aufeinanderfolgenden Würsten vorhandene (bei anderen Anwendungen nicht immer existierende) Paar von beabstandeten Klammern durch eine einzige Klammer ersetzt. Figur 5 zeigt deutlich, dass sich die Brauen B hier in grösserer Entfernung des nächstliegenden Teiles des Darmes 7 befinden als dies für einen bekannten, rechteckigen Profil der Fall wäre. Dies ist besonders bei prallen Würsten, deren Umhüllung unmittelbar nach der Klammer fast rechtwinklig radial nach aussen strebt, vorteilhaft. Ausserdem ist aus Figur 5 der Nutzen des (mit D bezeichneten) stumpfen Winkels der inneren Profilkanten ersichtlich. Dieser stumpfe Winkel erlaubt es der Kante dort einen grossen Druck auf die Darmhaut auszuüben, ohne sie zu beschädigen.

## Patentansprüche

1. Verschlussklammer für Beutel und Schläuche, dadurch gekennzeichnet, dass sie aus einem Bandmaterial mit im wesentlichen trapezförmigem Querschnitt geformt ist, wobei die kleine Grundlinie des Trapezes gegen das Innere der Klammer zeigt.

2. Verschlussklammer nach Anspruch 1, dadurch gekennzeichnet, dass die kleine Grundlinie des Trapezes zumindest teilweise gewellt ist, um auf der nach Innen weisenden Fläche der Klammer Sicken zu bilden.

3. Verschlussklammer nach Anspruch 1 oder 2, dadurch gekennzeichnet, dass ihre Enden in der Ebene der Klammer nach aussen zurückgebogen sind.

4. Verschlussklammer nach einem der vorangehenden Ansprüche, dadurch gekennzeichnet, dass das Trapez gleichschenklig ist.

5. Verschlussklammer nach einem der vorangehenden Ansprüche, dadurch gekennzeichnet, dass der kleinste Winkel des Trapezes nicht grösser als 60° ist.

6. Verschlussklammer nach einem der vorangehenden Ansprüche, dadurch gekennzeichnet, dass der kleinste Winkel des Trapezes zwischen 40° und 50° beträgt.

7. Verschlussklammer nach einem der vorangehenden Ansprüche, dadurch gekennzeichnet, dass sie aus Aluminium besteht.
